# FASCICULE DE BREVET EUROPEEN

(11) **EP 0 102 905 B1**
(45) Date de publication et mention de la délivrance du brevet: **05.03.1986**
(21) Numéro de dépôt: 83401744.4
(22) Date de dépôt: 02.09.1983
(51) Int. Cl.: B21D 11/06, B21D 53/02

(54) **Procédé et dispositif de serpentinage des tubes d'un faisceau tubulaire d'un générateur de vapeur**
Verfahren und Vorrichtung zum schraubenförmigen Biegen von Rohren eines Rohrbündels eines Dampfkessels
Method and apparatus for the helical bending of the tubes of a tube coiling of a steam generator

(30) Priorité: 03.09.1982 FR 8215035
(43) Date de publication de la demande: 14.03.1984
(73) Titulaire: FRAMATOME, 92400 Courbevoie (FR)
(72) Inventeur: Rigoulot, Claude, F-71100 Chalon sur Saone (FR)
(74) Mandataire: Lavoix, Jean

## Description

La présente invention concerne un procédé permettant de réaliser le serpentinage des tubes constituant le faisceau tubulaire d'un générateur de vapeur, en particulier d'un générateur de vapeur du type « sodium-eau utilisé dans une centrale nucléaire à neutrons rapides. L'invention concerne aussi le dispositif permettant de réaliser ce serpentinage conformément au procédé.

Certains générateurs de vapeur comportent un faisceau tubulaire composé d'une pluralité de tubes enroulés hélicoïdalement autour d'un moyeu cylindrique, ces tubes constituant ainsi autour du moyeu plusieurs couches concentriques régulièrement espacées entre elles. Dans un tel faisceau tubulaire, il est en outre prévu entre chaque couche de tubes, des pièces support destinées à maintenir l'ensemble des tubes régulièrement espacés.

De nombreuses difficultés apparaissent lors de la réalisation d'un tel faisceau tubulaire constitué de tubes enroulés hélicoïdalement. Il est en effet indispensable d'enrouler ces tubes en ayant la garantie d'un positionnement très rigoureux. Il faut donc prendre toutes les dispositions nécessaires pour obtenir à la fois un rayon de courbure du tube enroulé, un espacement entre chaque tube ainsi qu'un angle d'inclinaison d'enroulement parfaitement déterminés et constants. Devant ces exigences particulières, il est apparu que les procédés courants de serpentinage ne convenaient pas.

On connaît dans le brevet FR-A-2.009.311 un procédé de fabrication de faisceaux de tubes enroulés en serpentin qui consiste à attacher l'extrémité d'un ou plusieurs tubes droits au voisinage d'une extrémité d'un moyeu cylindrique, puis à faire tourner ce moyeu de façon à enrouler hélicoïdalement autour de ce moyeu le ou les tubes. Un tel système de serpentinage présente l'inconvénient de solliciter très fortement en traction le point d'attache de l'extrémité du tube sur le moyeu, lors du commencement de l'opération d'enroulement, et par conséquent il existe un risque certain de détérioration de l'extrémité du tube, au niveau de sa liaison sur le moyeu.

D'autre part, avec un tel système, il est pratiquement impossible de garantir la constance de l'angle d'hélice, parce qu'il est nécessaire de déplacer l'ensemble des tubes selon une direction parallèle à l'axe de rotation du moyeu, pendant l'opération d'enroulement. Un tel guidage et déplacement des tubes est difficilement réalisable, vu la longueur généralement grande de ces tubes. On ne peut en effet envisager de déplacer latéralement un ensemble de plusieurs tubes droits faisant, par exemple, 100 mètres de long, en garantissant une grande précision dans le mouvement. Il faut alors admettre une approximation en prévoyant uniquement le contrôle du déplacement des tubes selon une direction parallèle à l'axe du moyeu en utilisant seulement des éléments de guidage des tubes disposés à proximité du moyeu. Il faut alors compter sur la flexibilité de la partie droite des tubes pour que le dispositif de guidage et de déplacement des tubes garde une efficacité. Un tel système de serpentinage n'est donc pas entièrement satisfaisant lorsqu'il est utilisé pour la construction d'un faisceau tubulaire hélicoïdal nécessitant de grandes exigences en matière de précision et de qualité, ce qui est, par exemple, le cas d'un faisceau tubulaire hélicoïdal d'un générateur de vapeur utilisant comme fluide caloporteur du sodium liquide, et utilisé généralement dans une centrale nucléaire à neutrons rapides.

L'invention vise par conséquent à pallier les inconvénients précédemment cités, en vue de permettre la construction, dans de bonnes conditions, d'un générateur de vapeur du type « sodium-eau » utilisé généralement dans une centrale nucléaire à neutrons rapides.

La présente invention concerne plus précisément un procédé de serpentinage des tubes constituant le faisceau tubulaire d'un générateur de vapeur, les tubes devant être enroulés hélicoïdalement autour d'un moyeu cylindrique, en plusieurs couches concentriques successives régulièrement espacées, procédé dans lequel on fixe l'extrémité des tubes sur le moyeu cylindrique ou sur une pièce liée audit moyeu cylindrique, et l'on procède à l'enroulement du ou des tubes sur le moyeu par déplacement relatif entre le moyeu tournant et le support des tubes.

Selon l'invention, ce procédé consiste à constituer auparavant une pluralité de tubes rectilignes, et à cintrer l'une des parties extrêmes de chaque tube suivant une forme en hélice identique à celle de l'enroulement du tube autour du moyeu, le rayon de courbure du cintrage ainsi obtenu correspondant sensiblement au rayon d'enroulement du tube, puis à fixer l'extrémité de ce vu de ces tubes cintré(s) sur le moyeu et à animer ce moyeu d'un mouvement simultané de rotation et de translation longitudinale afin d'enrouler en spirale autour du moyeu le ou les tubes, pendant cette opération d'enroulement, la partie droite du ou des tubes étant guidée, au voisinage du moyeu, à l'aide d'éléments de guidage montés fixes, et enfin à cintrer sur le moyeu l'autre partie extrême du tube ou des tubes venant d'être enroulés simultanément, afin d'achever l'enroulement.

L'invention concerne aussi le dispositif permettant de mettre en oeuvre le procédé de serpentinage objet de l'invention.

Ce dispositif se compose essentiellement d'une machine comprenant un guide pour les tubes à enrouler et un bâti muni de galets roulant sur des rails rectilignes, d'un pignon moteur en prise sur une crémaillère rectiligne parallèle aux rails, d'une broche tournante motrice accouplée au moyeu cylindrique du générateur de vapeur, et d'une transmission établissant un rapport constant entre la rotation de la broche et celle du pignon moteur, afin d'obtenir le mouvement simultané, de rapport constant, de rotation du moyeu et de translation de l'ensemble de la machine supportant le moyeu.

D'autres particularités et avantages de l'invention apparaîtront lors de la description détaillée de l'exemple de réalisation qui va suivre, illustrée par les dessins annexés.
Les figures 1 à 5 montrent les étapes successives du procédé de serpentinage selon l'invention.
La figure 1 montre un tube de grande longueur destiné à être serpentiné selon le procédé de l'invention.
La figure 2 montre une variante de réalisation du tube.
La figure 3 montre schématiquement une première opération du procédé selon l'invention.
La figure 4 montre schématiquement l'opération suivante du procédé selon l'invention.
La figure 5 montre schématiquement la dernière opération du procédé selon l'invention.
La figure 6 montre schématiquement, en perspective, l'opération de serpentinage conforme au procédé selon l'invention.
La figure 7 montre, en vue longitudinale, une machine permettant de réaliser l'opération de serpentinage conforme au procédé selon l'invention.
La figure 8 représente la même machine selon une coupe transversale A-A.
La figure 9 représente en coupe partielle DD le faisceau tubulaire.

En se reportant aux figures 1 à 6, on va décrire les étapes successives du procédé de serpentinage conforme à l'invention.

Le but de l'invention est de réaliser le faisceau tubulaire hélicoïdal d'un générateur de vapeur de grande puissance. La première opération consiste à réaliser un grand nombre de tubes rectilignes 1 de grande longueur. Cette longueur des tubes peut être par exemple, de l'ordre de 100 mètres. Ces tubes 1 sont généralement réalisés à partir de plusieurs tronçons de tubes reliés bout à bout par des soudures 2, 3. Une fois ces tubes réalisés et stockés, on saisit un de ces tubes et on réalise une opération de cintrage d'une de ses extrémités de façon que la courbure ainsi obtenue présente un rayon égal au rayon d'enroulement du tube sur un moyeu. Ensuite, comme représenté en figure 4, on dispose ce tube ainsi cintré sur le moyeu cylindrique 4 du générateur de vapeur, monté sur une machine 5. On attache l'extrémité 6 du tube sur le moyeu 4, au voisinage d'une des extrémités du moyeu, et on dispose, sur la partie rectiligne du tube, au voisinage de la machine 5, un guide 7 monté fixe par rapport au sol 8. On procède alors à l'enroulement hélicoïdal du tube 1 autour du moyeu cylindrique 4 en animant ce moyeu 4 simultanément, d'un mouvement de rotation autour de son axe longitudinal 9 et d'un mouvement de translation le long de ce même axe 9. On peut enrouler un seul tube 1 hélicoïdalement sur le moyeu 4, mais on peut aussi enrouler ainsi simultanément plusieurs tubes 1a, 1b, 1c, sur le moyeu 4, comme représenté dans la figure schématique 6.

Il est nécessaire de donner à la partie du tube cintrée avant l'enroulement du tube autour du moyeu (figure3) la forme d'une hélice dont l'angle d'inclinaison est identique à celui de l'enroulement hélicoïdal du tube autour du moyeu. Cette partie du tube cintrée avant l'enroulement du tube autour du moyeu, peut s'étendre, de préférence, approximativement sur un demi-tour. Dans la pratique, il est nécessaire de procéder au cintrage de cette partie du tube sur un gabarit de forme hélicoïdale, d'angle d'inclinaison identique à celui-ci de l'enroulement hélicoïdal, du tube autour du moyeu, et de diamètre légèrement plus faible que le diamètre d'enroulement du tube, afin de tenir compte du retour élastique du tube après cintrage.

On peut disposer, sur la pièce fixe formant guide 7, des éléments de friction appliqués sur les tubes guides, afin de soumettre ces tubes à un effort de traction durant l'opération d'enroulement des tubes autour du moyeu.

Lorsque l'opération d'enroulement des tubes parvient à sa fin, on dispose sur la partie extrême non enroulée de chaque tube, un gabarit courbe, puis on cintre les extrémités droites des tubes sur ces gabarits en leur conférant une forme correspondant à l'enroulement des tubes autour du moyeu.

De façon connue, on peut enrouler successivement plusieurs couches de tubes autour du moyeu, en disposant entre les différentes couches des pièces longitudinales servant au guidage et au positionnement des tubes. On obtient alors le faisceau tubulaire complet permettant de réaliser le générateur de vapeur.

Comme représenté en figure 2, avant toute opération de cintrage des tubes, on peut former sur une courte distance des extrémités des tubes des coudes afin que chaque tube, une fois enroulé autour du moyeu, présente ses deux extrémités orientées longitudinalement par rapport au moyeu.

En se référant maintenant aux figures 7 à 9, on va décrire un dispositif permettant de réaliser le serpentinage des tubes constituant le faisceau tubulaire de générateur de vapeur selon le procédé qui a été décrit précédemment.

Ce dispositif se compose essentiellement d'une machine 11 qui comprend un bâti 12 muni de galets 13 roulant sur des rails 14 rectilignes et parallèles, un pignon moteur 15 en prise sur une crémaillère 16 rectiligne parallèle aux rails, une broche tournante 17 motrice accouplée au moyeu cylindrique 4 du générateur de vapeur, et des galets supports 18 disposés aux deux extrémités du moyeu cylindrique 4, permettant au moyeu 4 de tourner autour de son axe 9 disposé parallèlement aux rails. La machine comporte en outre une transmission établissant un rapport constant entre la rotation de la broche 17 et celle du pignon moteur 15, afin d'obtenir le mouvement simultané de rapport constant entre le mouvement de rotation du moyeu 4 et le mouvement de translation de l'ensemble de la machine 11 supportant le moyeu 4, le rapport de transmission étant déterminé en fonction de l'angle d'inclinaison de l'enroulement hélicoïdal des tubes autour du moyeu.

La machine peut comporter en outre, un bâti secondaire 19 pouvant se mouvoir longitudinalement par rapport au bâti 12 de la machine en étant guidé à l'aide de glissières 20, ce bâti 19 étant destiné à supporter une pièce 21 constituant un guide pour les tubes à enrouler.

La machine 11 fonctionne de la manière suivante : après cintrage de la partie extrême des tubes, on accroche leur extrémité 6 sur le moyeu 4, puis on met en route la machine qui fait tourner le moyeu 4 tout en se mouvant longitudinalement, ce qui provoque l'enroulement hélicoïdal des tubes autour du moyeu 4. Lorsque l'on parvient vers la fin de cette opération d'enroulement, on arrête la rotation du pignon moteur 15, afin d'arrêter le mouvement longitudinal de la machine 11, on déplace le guide 21 de manière à l'amener en contact avec l'extrémité non enroulée des tubes, puis on continue à faire tourner le moyeu 4 en déplaçant longitudinalement le bâti 19 supportant le guide 21 par rapport au bâti 12 de la machine. De cette manière, on peut réaliser l'enroulement hélicoïdal des tubes en se rapprochant au maximum de l'extrémité du moyeu 4.

On procède alors au cintrage de l'extrémité libre des tubes afin de terminer complètement leur enroulement autour du cylindre, ce cintrage conférant au tube une forme en hélice identique à celle de l'enroulement du tube autour du moyeu.

En se reportant à la figure 9, on distingue les nappes successives 22, 23, 24 de tubes enroulés concentriquement autour du moyeu 4. D'une manière connue en soi, les différentes nappes de tubes sont maintenues en place à l'aide de pièces supports 25. Si, lors de l'enroulement des tubes on dispose seulement des pièces supports 25, les tubes risquent ne pas prendre une forme parfaitement circulaire parce que l'on ne peut pas disposer un très grand nombre de pièces supports 25 sur toute la périphérie. On peut alors disposer entre deux pièces supports 25 consécutives, des pièces 26 disposées longitudinalement, sur toute la longueur du moyeu 4, ces pièces 26 présentant la forme d'une barre aplatie. On dispose ainsi tout autour de la couche de tubes précédemment enroulés un grand nombre de ces barres 26, leur plan médian étant disposé radialement. On peut alors procéder à l'enroulement d'une couche supplémentaire de tubes qui viennent s'appliquer contre les pièces supports 25 et contre les pièces d'espacement 26 disposées entre les pièces supports 25. Lorsque l'opération d'enroulement est terminée, on peut retirer les barres 26 en les faisant tourner sur elles-mêmes d'un quart de tour (comme représenté en 26'), puis en les faisant glisser longitudinalement à travers les deux couches de tubes jusqu'à leur extraction complète.

## Revendications

1. Procédé de serpentinage des tubes constituant le faisceau tubulaire d'un générateur de vapeur, les tubes devant être enroulés hélicoïdalement, en plusieurs couches successives concentriques régulièrement espacées, autour d'un moyeu cylindrique (4), dans lequel on fixe l'extrémité des tubes sur le moyeu cylindrique ou sur une pièce liée audit moyeu cyiindrique et l'on procède à l'enroulement du ou des tubes sur le moyeu par déplacement relatif entre le moyeu tournant et le support des tubes, caractérisé par le fait qu'il consiste auparavant à constituer une pluralité de tubes rectilignes (1) et à cintrer l'une des parties extrêmes de chaque tube (1) suivant une forme en hélice identique à celle de l'enroulement du tube autour du moyeu, le rayon de courbure du cintrage ainsi obtenu correspondant sensiblement au rayon d'enroulement du tube (1) puis à fixer l'extrémité de ce ou de ces tubes cintré(s) sur le moyeu et à animer ce moyeu d'un mouvement simultané de rotation et de translation longitudinale afin d'enrouler en spirale autour du moyeu le ou les tubes, pendant l'opération d'enroulement, la partie droite du ou des tubes étant guidée, au voisinage du moyeu au moyen d'éléments de guidage montés fixes, et enfin à cintrer sur le moyeu l'autre partie extrême du ou des tubes venant d'être enroulés simultanément, afin d'achever l'enroulement.

2. Procédé de serpentinage selon la revendication 1, caractérisé par le fait que la partie extrême du tube cintrée après l'opération d'enroulement autour du moyeu est cintrée suivant une forme en hélice identique à celle de l'enroulement du tube autour du moyeu.

3. Procédé de serpentinage selon les revendications 1 et 2, caractérisé par le fait que la partie du tube cintrée avant l'enroulement du tube autour du moyeu s'étend approximativement sur un demi-tour.

4. Procédé de serpentinage selon l'une des revendications 1 à 3, caractérisé par le fait que les extrémités du tube sont en outre coudées (10) sur une courte distance, avant toute opération de cintrage du tube (1), afin que ce tube, une fois enroulé autour du moyeu, présente ses deux extrémités orientées longitudinalement.

5. Dispositif permettant de réaliser le serpentinage des tubes constituant le faisceau tubulaire d'un générateur de vap^{p}ur selon le procédé conforme à l'une des revendications précédentes comprenant une machine munie d'un moyeu cylindrique (4) mobile en rotation et un support de tubes, l'enroulement des tubes sur le moyeu étant réalisé par un déplacement relatif entre le moyeu tournant et le support des tubes selon un rapport de transmission déterminé en fonction de l'angle d'inclinaison choisi pour l'enroulement hélicoïdal des tubes autour du moyeu, caractérisé par le fait que la machine (11) comporte également un guide (21) pour les tubes (1) à enrouler et un bâti (12) muni de galets (13) roulant sur des rails (14) rectilignes, d'un pignon moteur (15) en prise sur une crémaillère rectiligne (16) parallèle aux rails, d'une broche (17) tournante motrice accouplée au moyeu cylindrique (4) du générateur de vapeur, et d'une transmission établissant un rapport constant entre la rotation de la broche (17) et celle du pignon moteur (15), afin d'obtenir le mouvement simultané, de rapport constant, de rotation du moyeu et de translation de l'ensemble de la machine supportant le moyeu.

## Claims

1. A process for coiling tubes constituting the nest of tubes of a steam generator, it being required to helically wind the tubes in a plurality of evenly spaced apart concentric successive layers around a cylindrical hub (4) ; in which the end of the tubes is fixed on the cylindrical hub or on a member connected to said cylindrical hub, and the tube or tubes are wound on the hub by a relative displacement between the rotating hub and the support of the tubes, characterised in that it comprises, beforehand, constituting a plurality of rectilinear tubes (1) and bending one of the end portions of each tube (1) in the shape of a helix identical to that of the winding of the tube around the hub, the radius of curvature of the bend thus obtained substantially corresponding to the radius of the winding of the tube (1), then fixing the end of this or these bent tubes (1) on the hub and subjecting this hub to a simultaneous movement of rotation and movement of longitudinal translation so as to wind the tube or tubes in a spiral around the hub, during the winding operation, the straight portion of the tube or tubes being guided, in the vicinity of the hub, by guide elements mounted to be fixed in position, and bending on the hub the other end portion of the tube or tubes which has just been simultaneously wound, so as to complete the winding.

2. A coiling process according to claim 1, characterised in that the end portion of the tube bent after the operation for winding it around the hub is bent in the shape of a helix identical to that of the winding of the tube around the hub.

3. A coiling process according to claims 1 and 2, characterised in that the portion of the tube bent before the winding of the tube around the hub approximately extends through a semi-turn.

4. A coiling process according to one of the claims 1 to 3, characterised in that the ends of the tube are further bent (10) on a short distance before any operation for bending the tube (1), so that when this tube is wound around the hub, it has its two ends oriented longitudinally.

5. A device for carrying out the coiling of tubes constituting the nest of tubes of a steam generator according to the process according to one of the preceding claims, comprising a machine provided with a cylindrical hub (4) which is rotatable and a tube support, the winding of the tubes on the hub being achieved by a relative displacement between the rotating hub and the support of the tubes in accordance with a transmission ratio determined as a function of the chosen angle of inclination of the helical winding of the tubes around the hub, characterised in that the machine (11) further comprises a guide (21) for the tubes (1) to be wound and a frame (12) provided with rollers (13) rolling on rectilinear rails (14), and with a driving pinion (15) engaged with a rectlinear rack (16) parallel to the rails, with a rotatable driving shaft (17) coupled to the cylindrical hub (4) of the steam generator, and with a transmission providing a constant ratio between the rotation of the shaft (17) and that of the driving pinion (15) so as to obtain the simultaneous constant ratio movement of rotation of the hub and translation of the assembly of the machine supporting the hub.

## Patentansprüche

1. Verfahren zum schraubenförmigen Biegen von Rohren, die das Rohrbündel eines Dampfkessels bilden, wobei die Rohre spiralförmig, in mehreren aufeinanderfolgenden, konzentrischen, regelmäßig mit Abstand angeordneten Lagen um einen zylindrischen Kern (4) gewickelt werden sollen, bei dem das Ende der Rohre auf dem zylindrischen Kern oder auf einem mit dem zylindrischen Kern verbundenen Teil befestigt wird und beim Aufwickeln des oder der Rohre auf den Kern durch relative Verschiebung zwischen dem sich drehenden Kern und der Auflage der Rohre vorgegangen wird, dadurch gekennzeichnet, daß zuvor eine Anzahl gerader Rohre (1) gebildet wird und der eine der Endteile eines jeden Rohrs (1) gemäß einer Spiralform identisch mit jener der Aufwicklung des Rohrs um den Kern gebogen wird, wobei der so erhaltene Krümmungsradius des Biegens im wesentlichen dem Wickelradius des Rohrs (1) entspricht, daß dann das Ende des oder der gebogenen Rohre(s) auf dem Kern befestigt wird, daß dieser Kern zu einer gleichzeitigen Dreh- und Längstranslationsbewegung angeregt wird, um das oder die. Rohre spiralförmig um den Kern aufzuwickeln, wobei während des Aufwickelvorgangs der gerade Teil des oder der Rohre benachbart dem Kern mittels festangebrachter Führungselemente geführt sind, und schließlich der andere Endteil des oder der Rohre auf dem Kern gebogen wird, die gleichzeitig aufgewickelt worden sind, um das Aufwickeln zu beenden.

2. Verfahren zum schraubenförmigen Biegen nach Anspruch 1, dadurch gekennzeichnet, daß der Endteil des nach dem Aufwickelvorgang um den Kern gebogenen Rohres gemäß einer Spiralform gebogen wird, die identisch mit derjenigen des Aufwickelns des Rohrs um den Kern ist.

3. Verfahren zum schraubenförmigen Biegen nach den Ansprüchen 1 und 2, dadurch gekennzeichnet, daß der Teil des gebogenen Rohrs vor dem Aufwickeln des Rohrs um den Kern sich ungefähr auf eine halbe Umwicklung erstreckt.

4. Verfahren zum schraubenförmigen Biegen nach einem der Ansprüche 1 bis 3, dadurch gekennzeichnet, daß die Enden der Rohre außerdem auf einem kurzen Abstand vor dem gesamten Biegevorgang des Rohrs (1) gekröpft (10) werden, damit dieses Rohr einmal um den Kern aufgewickelt, seine beiden Enden in Längsrichtung orientiert darbietet.

5. Vorrichtung zur Durchführung des schraubenförmigen Biegens der Rohre, die das Rohrbündel eines Dampfkessels bilden, nach dem Verfahren gemäß einem der vorhergehenden Ansprüche, mit einer Maschine, die mit einem zylindrischen, drehbeweglichen Kern (4) versehen ist und mit einer Rohrauflage, wobei das Aufwickeln der Rohre auf den Kern durch eine relative Verschiebung zwischen dem sich drehenden Kern und der Auflage der Rohre gemäß einem Kraftübertragungsverhältnis realisiert wird, das in Abhängigkeit von dem für das spiralförmige Aufwickeln der Rohre um den Kern gewählten Neigungswinkel bestimmt ist, dadurch gekennzeichnet, daß die Maschine (11) gleichfalls eine Führung (21) für die aufzuwickelnden Rohre (1) und einen Maschinenrahmen (12) aufweist, der mit auf geraden Schienen (14) rollenden Rollen (13), einem Trieb-Motor (15) im Eingriff auf einer geraden Zahnstange (16) parallel zu den Schienen, an einer sich drehenden, am zylindrischen Kern (4) des Dampfkessels angekoppelten Trieb-Welle (17) und mit einem Getriebe versehen ist, das eine konstante Beziehung zwischen der Drehung der Welle (17) und derjenigen des Trieb-Motors (15) bestimmt, um die gleichzeitige Bewegung, mit konstantem Verhältnis, der Drehung des Kerns und der Translation des Aufbaus der Maschine zu erhalten, der den Kern trägt.
